# EUROPÄISCHE PATENTSCHRIFT

(11) **EP 0 099 587 B1**
(45) Veröffentlichungstag und Bekanntmachung des Hinweises auf die Patenterteilung: **12.08.1987**
(21) Anmeldenummer: 83107202.0
(22) Anmeldetag: 22.07.1983
(51) Int. Cl.: B41F 15/44

(54) **Rakelkopf zum Bedrucken von Körpern im Siebdruckverfahren**
Squeegee for screen printing objects
Racle pour imprimer des objets par sérigraphie

(30) Priorität: 23.07.1982 DE 3227626
(43) Veröffentlichungstag der Anmeldung: 01.02.1984
(73) Patentinhaber: Rebhan, Horst, D-8647 Stockheim (DE)
(72) Erfinder: Schneider, Günther, D-8641 Tettau/Langenau (DE); Priebisch, Artwin, D-8647 Stockheim (DE)
(74) Vertreter: Eitle, Werner, Dipl.-Ing.

## Beschreibung

Die vorliegende Erfindung betrifft einen Rakelkopf zum Bedrucken von Körpern im Siebdruckverfahren, mit einem Rakelgummi sowie einer diesen erfassenden Halterung.

Bei bekannten Siebdruckverfahren zum Bedrucken von Körpern, dem sogenannten Körperdruck oder Verpackungsdruck, werden Rakelköpfe eingesetzt, deren Halterung aus zwei nebeneinander angeordneten, über die gesamte Länge des Rakelgummis durchlaufenden Leisten besteht, zwischen denen der Rakelgummi eingespannt ist.

Um einen möglichst gleichmäßigen Druck der Arbeitskante des Rakelgummis auf der Siebschablone zu erzielen, wird bei derartigen bekannten Rakelköpfen die Elastizität des Gummimaterials ausgenützt. Dies erfolgt in der Weise, daß die Einspannstelle des Rakelgummis zwischen den Leisten in einem gewissen Abstand von der Arbeitskante des Rakelgummis vorgesehen wird. Das zwischen der Arbeitskante und der Einspannstelle vorhandene Gummimaterial entfaltet dann aufgrund seiner Elastizität beim Andrücken der Arbeitskante an die Siebschablone einen gleichmäßigen Druck über die gesamte Länge der Arbeitskante.

Von Nachteil ist bei derartigen bekannten Rakelköpfen, daß die Elastizität des Rakelgummis bereits nach relativ kurzer Einsatzzeit nachläßt, so daß der Rakelgummi ausweicht und nicht mehr in der Lage ist, den für ein zufriedenstellendes Druckergebnis erforderlichen Anpreßdruck zu erzeugen. Dieser allgemein als "Umlegen" bezeichnete Effekt macht ein häufiges Auswechseln des Rakelgummis erforderlich, so daß die Standzeit derartiger Konstruktionen relativ gering ist.

Ein weiterer Nachteil derartiger bekannter Rakelköpfe besteht darin, daß sie lediglich bei vollkommen ebener Druckfläche ein fehlerfreies Druckergebnis liefern. Weisen die zu bedruckenden Körper dagegen in der Druckfläche z. B. konstruktionsbedingt Unebenheiten auf oder weichen bestimmte Flächenbereiche der Druckfläche aufgrund unterschiedlicher Wandstärke beim Druckvorgang unterschiedlich aus, so ergeben sich Fehlstellen im Druckbild, die zu einer relativ hohen Ausschußquote führen.

Es ist auch ein Rakelkopf zum Bedrucken von Körpern im Siebdruckverfahren, mit einem Rakelgummi sowie einer diesen erfassenden Halterung bekannt, die unter einer Andruckkraft gehalten ist (DE-OS 2 302 728). Bei diesem bekannten Rakelkopf ist der Rakelgummi entlang seiner gesamten Länge von der Halterung aus starrem Material getragen, die etwa die gleiche Länge wie der Rakelgummi hat. Die Halterung ist über ihre Länge durch mehrere Federn abgestützt, durch welche die Andruckkraft geliefert wird.

Es ist auch ein Handrakel für Siebdruck bekannt (DE-OS 1 536 985), bei welchem der Rakelgummi in Form einer Platte vorgesehen ist, die in einer entsprechenden Ausnehmung einer starren Halterung aufgenonmen und bei einer Ausführungsform mittels einer oder mehrerer Federn oder mittels Magneten in Richtung aus der Halterungsausnehmung heraus vorgespannt ist, so daß der Rakelgummi einer Andruckkraft unterworfen ist. Aufgabe der vorliegenden Erfindung ist es, einen vollkommen neuartigen Rakelkopf zu schaffen, der bei höherer Standzeit und geringerem Verbrauch an Rakelgummi ein fehlerfreies Druckergebnis auch bei unebener Körperfläche ermöglicht.

Diese Aufgabe wird erfindungsgemäß gelöst durch einen Rakelkopf zum Bedrucken von Körpern im Siebdruckverfahren, mit einem Rakelgummi sowie einer diesen erfassenden Halterung, die unter einer Andruckkraft gehalten ist. Ein solcher Rakelkopf ist dadurch gekennzeichnet, daß die Halterung aus einer Anzahl von nebeneinander angeordneten Halterungsteilen besteht, die im Rakelkopf jeweils unabhängig voneinander in Andruckrichtung hin- und herverschiebbar geführt sind und deren jeder unter einer unabhängigen Andruckkraft gehalten ist.

Durch die erfindungsgemäßen Merkmale ist erstmalig ein Rakelkopf geschaffen, bei dem anstelle von zwei über die gesamte Rakelgummilänge durchlaufenden Leisten als Halterung für den Rakelgummi eine Anzahl von nebeneinander angeordneten und jeweils unabhängig voneinander verschiebbaren sowie unter ein Andruckkraft gehaltenen Halterungsteilen vorgesehen sind. Aufgrund dieser Ausgestaltung wird die Anddruckkraft an der Arbeitskante nicht mehr durch das Rakelgummimaterial selbst, sondern durch davon unabhängige Mittel erzeugt, so daß die Größe der Andruckkraft vollkommen unabhängig von der Elastizität des Rakelgummis ist. Erheblich erhöhte Standzeiten mit den daraus resultierenden Vorteilen auf den Verbrauch an Gummimaterial sind die Folge.

Da aufgrund der separaten Mittel zur Erzeugung der Andruckkraft der Rakelgummi sehr kurz eingespannt werden kann, können auch erheblich schmälere Rakelgummistreifen ohne Nachteile für die Qualität des Druckergebnisses eingesetzt werden. Daraus resultiert eine Reduzierung des Rakelgummiverbrauches von über 50 %. Die erfindungsgemäße Halterung des Rakelgummis in voneinander unabhängigen Halterungsteilen hat ferner den Vorteil, daß Unebenheiten auf der Körperoberfläche für das Druckergebnis keine erhebliche Rolle mehr spielen. So kann der Rakelgummi aufgrund der Festlegung in voneinander unabhängigen Halterungsteilen beim Druckvorgang etwaigen Unebenheiten besser folgen als im Falle einer Einspannung über durchlaufende Leisten, so daß eine Ausschußreduzierung bis zu 50 % möglich ist, zumal mit erfindungsgemäß ausgestalteten Rakelköpfen auch solche Körperoberflächen bedruckt werden können, die aufgrund von Unebenheiten bisher vor dem Druckvorgang aussortiert werden mußten.

Die Fähigkeit eines erfindungsgemäß ausgestalteten Rakelkopfes, sich Unebenheiten besser anpassen zu können als bekannte Rakelköpfe, führt auch zu verbesserten Druckergebnissen bei Körpern mit unterschiedlicher Wanddicke über die Drucklänge. So kann die Arbeitskante des Rakelgummis aufgrund der erfindungsgemäßen Halterung dünnen Wandungsbereichen, die gegenüber dicken Wandungsbereichen eine größere Neigung zum Ausweichen aufweisen, besser folgen, so daß auch in solchen Fällen bessere Druckergebnisse erzielt werden können.

Ein besonders wesentlicher Vorteil eines erfindungsgemäßen Rakelkopfes besteht jedoch darin, daß ohne Schwierigkeiten auch das Bedrucken von solchen Flächen möglich ist, die - über die Länge des Qruckbildes betrachtet - unterschiedliche Radien aufweisen. So kann der Rakelgummi aufgrund der Halterung in voneinander unabhängigen Halterungsteilen beim Druckvorgang einer Radiusänderung ohne weiteres folgen, so daß selbst solche Flächen bedruckt werden können, deren Radius sich über die Länge des Druckbildes stark ändert.

Versuche haben ergeben, daß sich eine besonders flexible Einspannung des Rakelgummis ergibt, wenn die Halterungsteile nicht direkt nebeneinander, sondern im geringen Abstand voneinander angeordnet sind. Dieser Abstand ist abhängig von der Shore-Härte und der Dicke des Rakelgummimaterials.

Vorteilhaft ist es ferner, wenn der Verschiebeweg der Halterungsteile in Andruckrichtung durch verstellbare Anschläge begrenzbar ist. Auf diese Weise kann dem Rakelgummi im Bedarfsfalle eine der zu bedruckenden Oberfläche angepaßte Form verliehen werden.

Die Andruckkraft für die einzelnen Halterungsteile kann auf verschiedenste Weise erzeugt werden. So können beispielsweise zur Erzeugung der Andruckkraft kleine Kraftzylinder vorgesehen werden. Die in technischer Hinsicht einfachste Lösung besteht jedoch darin, daß zur Erzeugung der Andruckkraft Druckfedern vorgesehen werden.

Bei einer bevorzugten Ausführungsform besteht jedes Halterungsteil aus einem im Rakelkopf geführten Klemmkopf für den Rakelgummi, der auf seiner dem Rakelgummi entgegengesetzten Seite mit einem Führungsstift verbunden ist. Eine derartige Ausgestaltung ist im Aufbau relativ einfach und störunanfällig.

Grundsätzlich können die Anschläge in verschiedenster Weise ausgeführt sein. Zweckmässig ist es jedoch, wenn die Anschläge jeweils von einer Mutter mit Kontermutter gebildet sind, die auf einen Gewinde des Führungsstiftes angeordnet ist.

Die Führungsstifte können mit dem Klemmkopf auf verschiedenste Weise verbunden sein. Eine besonders vorteilhafte Ausgestaltung ergibt sich jedoch dann, wenn der Führungsstift in einer Bohrung des Klemmstückes ruht und durch einen Querstift gehaltert ist.

Die Befestigung des Rakelgummis an den Halterungsteilen kann auf verschiedenste Weise erfolgen. Zweckmäßig ist es, wenn die Halterungsteile einen Klemmschlitz für den Rakelgummi aufweisen. Dieser Klemmschlitz kann in herkömmlicher Weise von zwei miteinander verschraubbaren Klemmbacken gebildet sein. Eine besonders einfache Ausgestaltung ergibt sich jedoch, wenn der Klemmschlitz lediglich von einer Nut gebildet ist, deren Breite geringfügig kleiner als die Breite des Rakelgummis ist. Versuche haben ergeben, daß eine derartige Ausgestaltung vollkommen ausreicht, um einen Rakelgummi sicher in den Halterungsteilen bzw. deren Klemmkopf festzulegen.

Sofern mit einem Rakelgummi gearbeitet wird, der einen etwa rechteckigen Querschnint aufweist, ist es zweckmäßig, daß der Klemmschlitz in einem Winkel zur Andruckrichtung geneigt ist. Dadurch wird der Rakelgummi schräg gestellt, so daß eine seiner Kanten als Arbeitskante wirkt.

Im folgenden sind zur weiteren Erläuterung und zum besseren Verständnis zwei Ausführungsbeispiele der Erfindung unter Bezugnahme auf die beigefügten Zeichnungen näher beschrieben.
Fig. 1 zeigt in einer Vorderansicht ein bevorzugtes Ausführungsbeispiels eines erfindungsgemäßen Rakelkopfes bei der der besseren Übersichtlichkeit halber eine dem Innenraum abdeckende Abdeckplatte abgenommen ist,
Fig. 2 zeigt einen Querschnitt der Ausführungsform gemäß Figur 1 in der Ebene 11-11 der Figur 1, und
Fig. 3 zeigt in vergrößertem Maßstab ein zweites Ausführungsbeispiel eines erfindungsgemäßen Rakelkopfes in einer der Figur 2 entsprechenden Darstellung.

Wie aus den Figuren hervorgeht, besteht der Rakelkopf aus einem flachen kastenartigen Gehäuse 1, dessen Vorderfläche von einer abnehmbaren Abdeckplatte 2 gebildet wird. Im Innenraum des Gehäuses 1 ist eine Leiste 3 angeordnet, die eine Anzahl von nebeneinander angeordneten Bohrungen für Führungsstife 4 aufweist, die an ihrem einen Ende eine aus einer Mutter 5 und einer Kontermutter 6 bestehende Mutteranordnung und an ihrem anderen Ende jeweils einen Klemmkopf 7 tragen. Die Klemmköpfe 7 besitzen im vorliegenden Ausführungsbeispiel einen etwa rechteckigen Querschnitt und sind in Schlitzen im Gehäuse 1 des Rakelkopfes hin- und herverschiebbar geführt.

Die Klemmköpfe 7 besitzen im Bereich ihrer aus dem Gehäuse herausragenden angefasten Stirnfläche Klemmschlitze 8 zur Aufnahme eines Rakelgummis 9, der im vorliegenden Fall einen etwa rechteckigen Querschnitt aufweist. Die Klemmschlitze 8 sind ferner in einen Winkel zur Andruckrichtung, welche im vorliegenden Pall in einer Ebene durch die Achsen der Führungsstifte 4 verläuft geneigt.

Bei dem in Figur 2 dargestellten Ausführungsbeispiel ruhen die Stifte 4 in einer Bohrung der Klemmköpfe 7. Die Befestigung der Führungsstifte 4 mit den Klemmköpfen 7 erfolgt dabei mittels eines Querstiftes 10.

Zwischen der Leiste 3 und den Klemmköpfen 7 sind auf den Führungsstiften 4 Druckfedern 11 bestimmter Federkraft aufgesetzt.

Bei dem in Figur 3 dargestellten Ausführungsbeispiel bestehen die Klemmköpfe 7 jeweils aus zwei miteinander über Schrauben 12 verbundenen Klemmbacken 13 und 14, zwischen denen der Rakelgummi 9 eingespannt ist.

Bei dem Ausführungsbeispiel der Figur 3 ist der Führungsstift 4 an seinem der Mutter 5 entgegengesetzten Ende mit einem Gewindezapfen 15 ausgestattet, der in eine Gewindebohrung 16 des Klemmkopfes 7 eingeschraubt ist.

## Patentansprüche

1. Rakelkopf zum Bedrucken von Körpern im Siebdruckverfahren, mit einem Rakelgummi sowie einer diesen erfassenden Halterung, die unter einer Andruckkraft gehalten ist, dadurch gekennzeichnet, daß die Halterung aus einer Anzahl von nebeneinander angeordneten Halterungsteilen (7, 4) besteht, die im Rakelkopf jeweils unabhängig voneinander in Andruckrichtung hin- und herverschiebbar geführt sind, und deren jeder unter einer unabhängigen Andruckkraft gehalten ist.

2. Rakelkopf nach Anspruch 1, dadurch gekennzeichnet, daß die Halterungsteile (4, 7) in geringem Abstand voneinander angeordnet sind.

3. Rakelkopf nach Anspruch 1 oder 2, dadurch gekennzeichnet, daß der Verschiebeweg der Halterungsteile (4, 7) in Andruckrichtung durch verstellbare Anschläge begrenzbar ist.

4. Rakelkopf nach Anspruch 1, 2 oder 3, dadurch gekennzeichnet, daß zur Erzeugung der Andruckkraft Kraftzylinder vorgesehen sind.

5. Rakelkopf nach Anspruch 1, 2 oder 3, dadurch gekennzeichnet, daß zur Erzeugung der Andruckkraft Druckfedern (11) vorgesehen sind.

6. Rakelkopf nach einem oder mehreren der vorhergehenden Ansprüche, dadurch gekennzeichnet, daß jedes Halterungsteil aus einem im Rakelkopf geführten Klemmkopf (7) für den Rakelgummi (9) besteht, der auf seiner dem Rakelgummi entgegengesetzten Seite mit einem Führungsstift (4) verbunden ist.

7. Rakelkopf nach Anspruch 3 und 6, dadurch gekennzeichnet, daß die Anschläge jeweils von einer Mutter (5) mit Kontermutter (16) gebildet sind, die auf einem Gewinde des Führungsstiftes (4) angeordnet ist.

8. Rakelkopf nach Anspruch 4, dadurch gekennzeichnet, daß der Führungsstift (4) in einer Bohrung des Klemmkopfes (7) ruht und durch einen Querstift (10) gehaltert ist.

9. Rakelkopf nach Anspruch 1, dadurch gekennzeichnet, daß die Halterungsteile (4, 7) einen Klemmschlitz (8) für den Rakelgummi (9) aufweisen.

10. Rakelkopf nach Anspruch 9, dadurch gekennzeichnet, daß der Klemmschlitz (8) von zwei miteinander verschraubbaren Klemmbacken (13, 14) gebildet ist.

11. Rakelkopf nach Anspruch 9, dadurch gekennzeichnet, daß der Klemmschlitz (8) von einer Nut gebildet ist, deren Breite geringfügig kleiner ist, als die Breite des Rakelgummis (9).

12. Rakelkopf nach Anspruch 9, 10 oder 11, dadurch gekennzeichnet, daß der Klemmschlitz (8) in einem Winkel zur Andruckrichtung geneigt ist.

## Claims

1. Squeegee for screen printing of objects with a squeegee rubber as well as a holding means for the holding thereof, which is maintained under a contact pressure characterized in that
the holding means comprises a number of holding members (7, 4) arranged alongside each other, which can in each case independently of each other travel back and forwards in the squeegee in the contact pressure direction, and each one of said members (7, 4) is maintained under an independent contact pressure.

2. Squeegee according to claim 1 characterized in that
the holding members (4, 7) are arranged at small intervals from each other.

3. Squeegee according to claims 1 or 2 characterized in that
the movable travel of the holding members (4, 7) is limited in the contact pressure direction by adjustable stops.

4. Squeegee according to claims 1, 2 or 3 characterized in that
powered cylinders are provided for generating the contact pressure.

5. Squeegee according to claims 1, 2 or 3 characterized in that compression springs (11) are provided for generating the contact pressure.

6. Squeegee according to one or more of the previous claims characterized in that
each holding member consists of a clamping means (7) for the squeegee rubber (9) located in the squeegee, which is connected to a guide pin (4) on its side opposite the squeegee rubber.

7. Squeegee according to claims 3 and 6 characterized in that
the stops are in each case formed from a nut (5) with a locking nut (16) which are arranged on a screw thread of the guide pin (4).

8. Squeegee accordimg to claim 4 characterized in that
the guide pin (4) lies in a hole of the clamping means (7) and is held by a cross pin (10).

9. Squeegee according to claim 1 characterized in that
the holding members (4, 7) have a clamping slit (8) for the squeegee rubber (9).

10. Squeegee according to claim 9 characterized in that
the clamping slit (8) is formed from two clamping jaws (13, 14) which can be screwed together.

11. Squeegee according to claim 9 characterized in that
the clamping slit (8) is formed from a slot whose width is very slightly smaller than the width of the squeegee rubber (9).

12. Squeegee according to claims 9, 10 or 11 characterized in that
the clamping slit (8) is inclined at an angle to the contact pressure direction.

## Revendications

1. Racle pour impressions sérigraphiques, comportant un organe de raclage en caoutchouc et une monture qui le tient et qui est soumise à une force de poussée, caractérisée par le fait que la monture est constituée par une pluralité de parties (7,4) agencées les unes à côté des autres, guidées dans la racle de manière à pouvoir être déplacées indépendamment les unes des autres suivant la direction de poussée, dans les deux sens opposés, chacune étant soumise à une force de poussée indépendante.

2. Racle selon revendication 1, caractérisée par le fait que les parties de monture (4, 7) sont séparées les unes des autres par de faibles intervalles.

3. Racle selon revendication 1 ou 2, caractérisée par le fait que la plage de mobilité des parties de monture (4, 7) suivant la direction de poussée est limitée par des butées réglables.

4. Racle selon revendication 1, 2 ou 3, caractérisée par le fait que des vérins sont prévus pour produire la force de poussée.

5. Racle selon revendication 1, 2 ou 3, caractérisée par le fait que des ressorts de compression (11) sont prévus pour produire la force de poussée.

6. Racle selon une ou plusieurs des revendications précédentes, caractérisé par le fait que chaque partie de monture est constituée par une tête de serrage pour serrer l'organe de raclage en caoutchouc (9), laquelle est guidée dans la racle et par son côté éloigné de l'organe de raclage en caoutchouc, est assemblée à une broche de guidage (4)

7. Racle selon revendications 3 et 6, caractérisée par le fait que les butées sont constituées chacune par un écrou (5) avec centre- écrou (16) agencés sur un filetage de la broche de guidage (4).

8. Racle selon revendication 4, caractérisée par le fait que la broche de guidage (4) repose dans un trou de la tête de serrage (7) et est maintenue par une goupille transversale (10).

9. Racle selon revendication 1, caractérisée par le fait que les parties de monture (4, 7) présentent une fente de serrage (8) pour l'organe de raclage en caoutchouc (9),

10. Rancle selon revendication 9, caractérisée par le fait que la fente de serrage (8) est formée par deux mâchoires de serrage (13, 14) qui peuvent être assemblées l'une à l'autre par des vis.

11. Racle selon revendication 9, caractérisée par le fait que la fente de serrage (8) est formée par une rainure dont la largeur est légèrement inférieure à l'épaisseur de l'organe de raclage en caoutchouc (9).

12. Racle selon revendication 3, 10 ou 11, caractérisée par le fait que la fente de serrage (8) est inclinée par rapport à la direction de poussée.
